# EUROPÄISCHE PATENTANMELDUNG

(11) **EP 1 881 130 A1**
(43) Veröffentlichungstag der Anmeldung: **23.01.2008**
(21) Anmeldenummer: 06405314.3
(22) Anmeldetag: 19.07.2006
(51) Int. Cl.: E04H 5/02, E04H 15/18, B28B 15/00, B28B 7/08

(54) **Transportierbare Fabrik zum Herstellen vorfabrizierter Elemente**

(71) Anmelder: BIT Technologies Limited, 19, Wigmore Street London W1U 1PH (GB)
(72) Erfinder: Valente, Carmine Franco, 03040 Villa Latina (IT); Peccolo, Maurizio, 6900 Lugano (CH)
(74) Vertreter: Gaggini, Carlo

(57) **Zusammenfassung**

Die vorliegende Erfindung betrifft eine mobile Fabrik zur Herstellung vorfabrizierter Bauelemente für die Bauindustrie.

Die Fabrik umfasst eine demontierbare Überdachung (A) in Form eines Zeltes oder einer Halle, Montagetische (1, 1.1, ... 1.3) zur Herstellung einzelner Bauelemente aus Backsteinmaterial und Zementmörtel, eine Einrichtung (14) zum Bearbeiten von Armierungseisen für die Bauelemente aus Backsteinmaterial und Zementmörtel, eine Betonmischanlage (3) zum Aufbereiten des Zementmörtels, und/oder eine Anlage zur Bereitstellung von Arbeithilfsmitteln (Dampf, elektrischer Strom, Pressluft, usw.) und/oder ein Dienstcontainer (7) für alle für das Personal erforderlichen Dienste und für den Betrieb der Fabrik. Alle diese Arbeitseinrichtungen sind auf Wagen und oder in Containern montiert, die auf der Strasse oder per Bahn bis auf den Bauplatz transportiert werden können, wo die vorgesehenen Bauten errichtet werden sollen. Der Hauptvorteil der mobilen Fabrik besteht in der grösstmöglichen Arbeitsrationalisierung, welche wesentliche Zeiteinsparungen und Kostenreduktion erlaubt.

## Beschreibung

Die vorliegende Erfindung betrifft eine autonome Fabrik für vorfabrizierte Elemente, im Folgenden kurz "mobile Fabrik" genannt, zum Herstellen vorfabrizierter Bauelemente gemäss dem Oberbegriff des Anspruchs 1.

Unter dem Begriff "vorfabrizierte Elemente" sind hier insbesondere Elemente aus Backsteinmaterial oder Zementmörtel für das Erstellen von Tafeln für das Bauwesen (Wohnbau und Industriebeau) verstanden, wie beispielsweise in der Europäischen Patentanmeldung EP-01810973.6, veröffentlicht unter der Nummer EP-1273729A2 am 21.08.2003. beschrieben.

Im vorliegenden Fall handelt es sich um Elemente aus Backsteinmaterial, die mittels Armierungseisen und Verguss mit Zementmörtel zusammengebaut werden können, um verschiedenste Arten von vorfabrizierten Bauteilen zu erzeugen (Kastenelemente, Wände, Bodenplatten, usw.).

Dabei ist zu unterstreichen, dass die hier beschriebene und beanspruchte mobile Fabrik, die generell zur Herstellung irgendwelcher vorfabrizierter Bauteile "auf dem Bauplatz" geeignet ist, die aus Elementen aus Backsteinmaterial (oder aus Ziegelstein) bestehen, die mit armiertem Zementmörtel miteinander verbunden sind, um eine starre Struktur für irgendwelche Formen und Verwendungszwecke zu bilden.

Die "mobile Fabrik" entsteht aufgrund der Arbeits-Erfordernisse und ist in der Lage, innert kurzer Zeit eine grosse Zahl vorfabrizierter Bauelemente zu erzeugen und die die Materialtransportkosten zu senken.

Es handelt sich also um eine neue Technologie für hohe Qualität, die im Stande ist, einen industriellen Prozess "von Tür zu Tür" direkt auf dem Bauplatz in Betrieb zu setzen.

Diese Anlage stellt die Realisierung von Erfahrungen dar, die im Bereich der Vorfabrikation reiften, zum Nutzen der Anwender, der Hersteller sowie der Techniker.

Die Substanz der erfinderischen Idee ist auch daraus ersichtlich, dass die bisher nach gängiger Praxis der Herstellung vorfabrizierter Elemente angewendeten Strukturen im Rahmen fester und permanenter Arbeitsorte standen (Bodenplatten beispielsweise), wobei als einziger Vorteil in der Wiederholbarkeit der Produktion gleicher Elemente lag, ohne dass die Probleme des Transportes und der Montage angegangen werden konnten. Die vorliegende Erfindung hingegen setzt sich zum Ziel, alle Probleme im Zusammenhang mit Transport und Montage ein für allemal zu lösen für auf dem Platz vorfabrizierte Elemente wo das vorgesehene Gebäude errichtet werden soll.

Diese Ziele werden erreicht mit der erfindungsgemässen mobilen Fabrik, die sich dadurch auszeichnet, dass sie eine ganze Reihe von Arbeitselementen umfasst, die miteinander kombiniert den kennzeichnenden Teil des Anspruchs 1 bilden. Im generellen Konzept umfasst die mobile Fabrik eine provisorisch montierte Überdachung, nämlich für die Zeit, die zur Herstellung der vorfabrizierten Elemente erforderlich ist, in unmittelbarer Nähe des Bauplatzes, wo das vorgesehene Gebäude errichtet werden soll, unter welcher Abdeckung die für die Herstellung der Elemente nötigen Einrichtungen aufgestellt werden. Diese Einrichtungen umfassen gemäss der vorliegenden Erfindung mindestens eine Montageplatte zum Herstellen der einzelnen Bauelemente aus Backsteinmaterial und armiertem Zementmörtel, eine Anlage zum Vorbereiten der Armierungseisen, eine Betonmischanlage, eine Energiezentrale (zur Erzeugung von elektrischem Strom, Dampf, Pressluft, usw.) und allenfalls Dienstcontainer für die Büros und die Bedürfnisse des Personals.

Die vorliegende Erfindung zeichnet sich sodann dadurch aus, dass die einzelnen Arbeitsstationen auf Wagen und/oder in Containern montiert sind, die auf der Strasse oder per Bahn bis auf den Bauplatz transportiert werden können, wo das oder die Gebäude wie geplant entstehen sollen und wo diese Arbeitsstationen gemäss einem günstigen Anlageplan, der den Anforderungen für rationellere Fertigung genügt, montiert und zusammengestellt werden können.

Die Fabrikationseinrichtungen sind in solcher Weise ausgelegt, dass sie mehreren Fabrikationsfunktionen dienen:
- Mit den gleichen Montagetischen können verschiedene Element-Typen hergestellt werden;
- Tafelelemente verschiedener Dicke könne hergestellt werden;
- Jeder Anhänger transportiert zwei Arbeitseinheiten mit dem Magazin für die Arbeit;
- Die Fabrikation erfolgt immer vom Boden abgehoben, wodurch feuchte und Umgebung vermieden wird;
- Flächen von 250 m² und von 400 m² von Elementen können pro Arbeitstag hergestellt werden;
- Mit den gleichen Einrichtungen können auch herkömmliche Arbeiten ausgeführt werden;
- Die Anlage ist besonders für umfangreiche Bauarbeiten angezeigt, beispielsweise für das Errichten ganzer Häusersiedlungen oder Quartier-Überbauungen;

Die mobile Fabrik kann produktionstechnisch auch mittels Computer gesteuert werden, mit besonderer Software für die Organisation auf fester Basis, nicht bloss für die Planung, sondern auch für die Produktionssteuerung und die Montage der Elemente.

Die für die vorliegende Erfindung beschriebenen Prinzipien beziehen sich auf eine innovative Technik im Bereich des Hochbaus, basierend auf dem Fabrikationskonzept.

Die hauptsächlichsten Eigenschaften der neuartigen Methode des Zusammenbaus sind gemäss dem Stand der Technik bekannt, beispielsweise von einem Element aus Backsteinmaterial (gemäss der genannten Europäischen Patentanmeldung EP-12737729A2), mittels dem es bereits möglich wurde, eine Reihe wichtiger Vorteile zu erreichen, die im genannten Dokument detailliert beschrieben sind.

Praktische Erfahrung hat gezeigt, dass diese Formen des Zusammenbaus aller Typen von Wand- und Deckenelementen dank besonderer Einrichtungen möglich ist, die leicht auf die Baustellen transportiert werden können, wo die Bauarbeiten aufgenommen werden sollen, und die innert wenigen Stunden betriebsbereit gemacht werden können.

Die Anlagen können eine gewisse Anzahl Bauelemente aus Backsteinmaterial aufnehmen, die mit den eingebrachten Armierungen und Zementmörtel-Verfüllungen versehen, die zum Einbau (Transport und Montage) bereiten Tafelelemente sind.

Die hier dargestellten Zusammenbau-Methoden sind darauf angelegt, die Schwierigkeiten beim Transport und das Fehlen von spezialisierten Fachkräften zu beheben.

Das Ziel der vorliegende Erfindung ist also als eine Verbesserung der bekannten Techniken zu verstehen, wie sie im Bauwesen und in der Herstellung vorfabrizierter Elemente in stationären Anlagen als traditionelle Techniken angewendet werden.

Das dank Anwendung des genannten Konstruktions-Konzepts, das gemäss dem Stand der Technik und dem in der EP-1273729A2 beschriebenen Element aus Backsteinmaterial bekannt ist, erreichte Resultat ermöglicht beispielsweise den Zusammenbau von bis zu 15 Typen von Tafelelementen, die nicht nur voneinander verschieden sind sondern auch verschiedene Dicken aufweisen können.

Dies wurde dank des Studiums der besonderen Einrichtungen erreicht, die auch im Rahmen der vorliegenden Erfindung Anwendung finden, und die eine Aufwertung der Verwendung der allgemein angewendeten bekannten Materialien und die Reduktion der Kosten durch die Einführung eines neuen Konstruktionsprozesses ergaben.

Die mobile Fabrik gemäss der vorliegenden Erfindung stellt daher die folgerichtige Verbesserung des Konzepts des rationalisierten Zusammenbaus der Einzelelemente dar, die das vorfabrizierte Bauteil bilden.

Die Ausführungszeiten sind optimiert und sind nicht von wetterbedingten Unannehmlichkeiten abhängig, insbesondere im Winter, wodurch die Probleme ausgeschaltet sind, welche der Bauplatz und die Transporte verursachten.

Die vorliegende Erfindung ermöglicht somit, direkt auf dem Platz das Erstellen einer Vielzahl von Tafelelementen, die alle in besserer Qualität, kostengünstig und schnell erzeugt werden.

Die "mobile" Fabrik ist vorzugsweise im Sinn eines Einbahnverkehrs eingerichtet, wobei die Ausgangsmaterialien auf der einen Seite hereinkommen und das zusammengebaute Produkt auf der andern Seite herauskommt.

Die Anwendung des vorgeschlagenen Herstellsystems und der besonderen Einrichtungen bringen die folgenden Hauptvorteile der "mobilen" Fabrik:
- Standardisierung des Herstellprozesses für alle Typen vorfabrizierter Bauelemente (beispielsweise die in der EP-1273729A2 beschriebenen);
- Möglichkeit, grössere Abmessungen der Tafelelemente in der Länge und in der Breite zu erreichen, wobei alle Transportschwierigkeiten entfallen;
- Herstellung von tragenden Strukturen oder Trennwände oder homogene Zwischenwände in hoher Qualität mittels eines einzigen Zusammenbauprozesses;
- Herstellung einer grossen Zahl von ebenen Tafelelementen ohne spezialisierte Arbeitskräfte mittels eines geordneten Herstellprozesses;
- Vollständige Kontrolle des Herstellprozesses und der Qualität aller zusammengebauten Produkte.

Die vorliegende Erfindung wird im folgenden unter Bezugnahme auf einige illustrierte Beispiele in den Einzelheiten beschrieben. Die Abbildungen zeigen in der:
- Fig. 1: Eine Überdachung (Zelt, transportierbare Abdeckung aus Stahl und Blech, usw.) zum Schutz der im Folgenden beschriebenen Einrichtungen vor Witterungs-Unbilden, von oben und von der Seite gesehen;
- Fig. 2: Die Auslegung der mobilen Fabrik mit den hauptsächlichsten Einrichtungen;
- Fig. 3: Die Auslegung der mobilen Fabrik mit den hauptsächlichsten Einrichtungen, im Schnitt gesehen;
- Fig. 4: Das Grundschema des Transports der Einrichtungen;
- Fig. 4.1: Das Grundschema der Einrichtungen für den Betrieb der Anlage;
- Fig. 5: Das Schema der Herstellung in der mobilen Fabrik;
- Fig. 6: Grundriss, Ansicht und Schnitt eines Montage-Tisches für die Herstellung von Wandelementen mit doppelten Elementen aus Backsteinmaterial auf einem Wagen während des Transportes;
- Fig. 6.1: Grundriss, Ansicht und Schnitt eines Montage-Tisches für die Herstellung von Wandelementen mit doppelten Elementen aus Backsteinmaterial auf einem Wagen während des Arbeitsprozesses am Boden;
- Figuren 7 und 7.1: Grundriss, Ansicht und Schnitt eines Containers für die Bearbeitung der Armierungseisen;
- Fig. 8: Grundriss, Ansicht und Schnitt der vollständigen Anlage für die Herstellung des Zementmörtels (Betonmischanlage).

In der Fig. 1 ist eine demontierbare Überdachung in Form eines grossen Zeltes 1 dargestellt. Man kann sich dabei etwa ein Zirkuszelt vorstellen, aber selbstverständlich ist gemäss der vorliegenden Erfindung jede Art von demontabler Abdeckung ebensogut vorstellbar (beispielsweise ein Gerüst mit Stahlträgern und Deckelementen).

Form und Abmessungen der Überdachung A werden in Funktion der Grösse der mobilen Fabrik gewählt, die eingerichtet werden soll. Wichtig ist einzig, dass sie leicht demontiert und transportiert werden kann.

In der Fig. 2 ist ein denkbarer Auslegungsplan der erfindungsgemässen mobilen Fabrik in einer praktischen Ausführungsform gezeigt. Die Bezugszeichen in der Figur bezeichnen die folgenden Einrichtungselemente:
1. Klappbarer Schwenk-Drehtisch,
1.1. Tisch für Tunnel-Elemente,
1.2. Tisch für Stützen und Pfeiler,
1.3. Tisch für Treppen,
1.4. Tisch für die Herstellung verschiedener Produkte,
1.5. Elektrische Hebewinde.

Bereits hier sei festgehalten, dass in der Fig. 2 eine mobile Fabrik dargestellt ist, die in der Lage ist, eine ganze Reihe verschiedener Bauelemente aus Backsteinmaterial herzustellen. Die erforderliche Anordnung der Tische 1 bis 1.3 hängt dabei erfindungsgemäss vom Typus des zu errichtenden Bauwerks ab und lässt sich den Bedürfnissen bequem anpassen. Auch die Grösse der Überdachung A muss in Abhängigkeit der besonderen Erfordernisse gewählt werden, die verschieden sein können, je nachdem ob ein Industriebau (Halle), ein Stadt-Gebäude, ein mehrstöckiges Gebäude, usw., gebaut werden soll.

Mit 2 ist ein Wassertank bezeichnet (immer erforderlich, ausser wo eine genügende örtliche Wasserversorgung verfügbar ist), und mit 3 ist eine Betonmischanlage bezeichnet.

In den Figuren 3.1 und 3.2 ist je ein Lager für die Ausgangsmaterialien und eine Mörtelverteilvorrichtung dargestellt, d.h. die in der mobilen Fabrik für die Rationalisierung der Arbeit nützlichen Elemente. In der Fig. 4 ist der Lagerplatz für die Backsteinelemente angedeutet, die für die Herstellung der einfachen Tafelelemente aus Backsteinmaterial und Zementmörtel (Vergl. die Beschreibung in der genannten EP-1273729A2) benötigt werden; mit 5 ist ein Büro und Magazin bezeichnet, und mit 5.1 eine Einrichtung zur Bearbeitung von Armierungseisen für die Bauelemente aus Backsteinmaterial und Zementmörtel. Die Bezugsziffer 6 bezeichnet eine Anlage zur Bereitstellung von Arbeits-Hilfsmitteln (Dampf, elektrischer Strom, Pressluft, usw.) und 7 bezeichnet Container für Büros, Sanitäreinrichtungen, Schlafräume für die Arbeiter, Kantine, usw.

Es versteht sich von selbst, dass diese Anlagen je nach den lokalen Erfordernissen für die Aufträge eingerichtet werden oder nicht. Wo es die Verhältnisse erlauben, werden dabei keine Schlafräume für Arbeiter, usw., eingerichtet, sondern man verlässt sich auf das, was am Einsatzort verfügbar ist. Aber auf jeden Fall kann die mobile Fabrik auch solche Dienste vorsehen, so dass sie völlig autonom und unabhängig von den äussern Arbeitsbedingungen betrieben werden kann. Hier sei auch festgehalten, dass im praktischen Ausführungsbeispiel gemäss der Fig. 2, auch transportable Fussbretter 10 vorhanden sind, damit die hergestellten Bauelemente aus Backstein leichter transportiert werden können, sowie eine Hebevorrichtung 11, um die internen Transporte zu erleichtern. Selbstverständlich werden solche Transporthilfsmittel dem einzelnen Auftrag für die mobile Fabrik angepasst, wovon die Fig. 2 bloss ein praxisbezogenes Ausführungsbeispiel geben soll. Jede Veränderung des hier beschriebenen Anlageplans der mobilen Fabrik zur Herstellung vorfabrizierter Bauelemente ist als im Rahmen der vorliegenden Erfindung liegend zu betrachten, wobei die einzelnen Elemente, welche die mobile Fabrik bilden, auf Wagen und/oder in Containern montiert sein sollen, die auf der Strasse oder per Bahn bis auf den Arbeitsplatz transportiert werden können. Dies ist die eigentlich kennzeichnende Eigenschaft der vorliegenden Erfindung.

In der Fig. 3 ist der Anlageplan der Fabrik gemäss der Fig. 2 schematisch im Schnitt dargestellt, um zu zeigen, dass die einzelnen Anlageteile 1, 1.1, 1.2, 1.3 auf Wagen montiert sind und demnach leicht auf der Strasse transportiert werden können. In der Fig. 4 ist das Grundschema des Transportes der Einrichtungen dargestellt, wie die Montagetische 1, ... 1.3 im Transportzustand auf der Strasse transportiert werden können. Eine analoge Lösung für den Bahntransport ist natürlich leicht vorstellbar.

In der Fig. 4.1 ist eine bevorzugte besondere Ausführungsform der vorliegenden Erfindung gezeigt, bei welcher der Montagetisch 1 auf einem Anhängerwagen 12 (Vergl. auch die Fig. 4) eines Lastwagens (nicht gezeigt) montiert ist und mit einem horizontalen Scharnier 13 versehen ist, das das Schwenken des Tisches 1 aus einer vertikalen Einfüll-Stellung (Vergl. die Fig. 4) in eine geöffnete horizontale Auspack-Stellung erlaubt, die ebenfalls in der Fig. 4.1 angedeutet ist. Dabei handelt es sich ein System, das die Arbeit in der mobilen Fabrik erleichtert.

In der Fig. 5 ist sodann ein denkbares Blockschema der erfindungsgemässen mobilen Fabrik dargestellt. Diese Darstellung ist selbsterklärend und zeigt die grundlegende Auslegung der erfindungsgemässen mobilen Fabrik.

In der Fig. 6 sind Grundriss, Seitenansicht und Schnitt eines Montagetisches 1 auf einem Wagen 12 für die Herstellung von doppelschichtigen Wandelementen aus Backsteinmaterial gezeigt, während des Phase des Transports, während in der Fig. 6.1 Grundriss, Seitenansicht und Querschnitt eines Montagetisches 1 auf einem Wagen für die Herstellung von Wandelementen mit doppelschichtigen Elementen in der Arbeitsstellung dargestellt ist.

In der Fig. 7 ist sodann Grundriss, Seitenansicht und Schnitt eines Containers 14 für die Bearbeitung von Armierungseisen für die Herstellung der Bauelemente aus Backsteinmaterial und Zementmörtel gezeigt. Auch dieser Container ist mit abklappbaren Wänden versehen und umfasst beispielsweise die folgenden Einrichtungen: Eisenbiegegerät (links) 15, Werkbank 16, Eisenbiegegerät (rechts) 17, Armierungsnetzschneider 18, Netzbiegegerät 19, usw. In der Fig. 8 schliesslich ist im Grundriss und in der Seitenansicht die vollständige Anlage zur Herstellung des Zementmörtels (Betonmischer 3) gezeigt, ebenfalls transportierbar ausgebildet, auf einem Anhänger 12 montiert, was den Transport zum Arbeitplatz entsprechend den Vorgaben der vorliegenden Erfindung erleichtert. In der Abbildung ist oben rechts ein möglicher Aufstellungsort der Betonanlage 3 unter der Überdachung A angedeutet.

Gemäss einer bevorzugten Ausführungsform der vorliegende Erfindung ist vorgesehen, dass die Arbeitseinrichtungen 1 bis 6 unter der Überdachung A in solcher Weise aufgestellt werden, dass die Herstellung der Bauelemente aus Backsteinmaterial und Zementmörtel im Sinn einer Einbahnstrasse angeordnet sind, wobei die Ausgangsmaterialien auf der einen Seite der Überdachung hereinkommen und die fertig zusammengestellten Bauelemente auf der andern Seite der Überdachung A herauskommen. Dies ist beispielsweise aus dem Blockschema der Fig. 5 ersichtlich, wo die Ausgangsmaterialien (Backsteinelemente, usw.) in der Darstellung auf der linken Seite hereinkommen, während die fertigen Bauelemente nach einem geraden Durchlauf auf der rechten Seite herauskommen (in Richtung Baustelle). Dies ist ein Vorgehen zur Rationalisierung der Produktion, das an sich gewiss nicht neu ist, aber neuartig in der Anwendung im Rahmen einer mobilen Fabrik entsprechend der vorliegenden Erfindung.

Die Vorteile der erfindungsgemässen mobilen Fabrik betreffen hauptsächlich die Rationalisierung im Bau von Wohnbauten und Industriebauten grossen Umfangs (beispielsweise Überbauung neuer Wohnsiedlungen für den Tourismus oder nach Naturkatastrophen, usw.) mit entsprechender Reduktion der Baukosten dank dem Umstand, dass die Fabrik nach Abschluss der Arbeiten leicht demontiert und auf eine andere Baustelle transportiert werden kann. Nicht zu vernachlässigen sind auch die ökologischen Vorteile, die sich wegen dem Wegfall der sonst nötigen Transporte ergeben, um Personal und anderswo vorfabrizierte Bauelemente zum Montageort zu bringen, manchmal über Hunderte von Kilometern.

### Liste der in den Figuren verwendeten Bezugsziffern

- A: Überdachung (Zelt)
- 1, 1.1, 1.2, 1.3: Schwenkbarer Montagetisch
- 2: Wassertank, Wasserreservoir
- 3: Betonmischanlage
- 4: Lagerplatz für Backsteinelemente zum Zusammenbau
- 5: Büro und Magazin
- 5.1: Einrichtung zur Bearbeitung der Armierungseisen
- 6: Container für die Bereitstellung von Arbeitshilfsmitteln
- 7: Dienstcontainer
- 10: transportabler Fussboden
- 11: Hebevorrichtung
- 12: Anhängerwagen
- 13: Scharnier des Montagetisches
- 14: Container für die Armierungsbearbeitung
- 15: Biegevorrichtung (links) für Armierungseisen
- 16: Werkbank
- 17: Biegevorrichtung (rechts) für Armierungseisen
- 18: Armierungsnetz-Schneidevorrichtung
- 19: Armierungsnetz-Biegevorrichtung
- 20: Lagerplatz für fertiggestellte Bauelemente

## Patentansprüche

1. Mobile Fabrik zur Herstellung von vorfabrizierten Bauelementen aus Backsteinmaterial und Zementmörtel für den Bau von Wohnbauten und Industriebauten, welche mindestens die folgenden Arbeitseinrichtungen umfasst:
- Eine demontierbare Überdachung (A) als schützendes Dach,
- Einen oder mehrere Montagetische (1, 1.1, 1.2, 1.3) für die Herstellung von einzelnen Bauelementen aus Backsteinmaterial und Zementmörtel,
- Eine Anlage (14) für die Bearbeitung von Armierungseisen für die Bauelemente aus Backsteinmaterial und Zementmörtel,
- Eine Betonmischanlage (3) für die Aufbereitung des Zementmörtels zum Verfüllen der Bauelemente auf dem einen oder mehreren Montagetischen (1,1.1,1.2,1.3),
- Eine Anlage zur Erzeugung von Arbeitshilfsmitteln wie Dampf, elektrischem Strom, Pressluft, usw., mit den entsprechenden Pumpen,
- Einen Dienstcontainer (7) für Büros, Sanitäreinrichtungen, Arbeiterschlafstellen und Kantine,
wobei die einzelnen Einrichtungen auf Wagen und/oder in Containern aufgebaut sind, die auf der Strasse oder per Bahn bis auf die Baustelle transportierbar sind, wo sie gemäss einem günstigen Aufstellungsplan für die Herstellung der vorfabrizierten Bauelemente aufgestellt werden können.

2. Mobile Fabrik gemäss dem Anspruch 1,
**dadurch gekennzeichnet,**
**dass** die Überdachung als grosses Zelt ausgebildet ist.

3. Mobile Fabrik gemäss dem Anspruch 1,
**dadurch gekennzeichnet,**
**dass** die Überdachung als Konstruktion mit Stahlstützen und Deckblechen ausgebildet ist.

4. Mobile Fabrik gemäss dem Anspruch 1,
**dadurch gekennzeichnet,**
**dass** die Arbeitseinrichtungen (1 bis 6) unter der Überdachung (A) in solcher Weise angeordnet sind, dass die Herstellung der Bauelemente aus Backsteinmaterial und Zementmörtel im Sinn einer Einbahnstrasse erfolgt, wobei vorgesehen ist, dass die Ausgangsmaterialien auf der einen Seite der Überdachung (A) hereinkommen und die fertig zusammengebauten Bauelemente aus Backsteinmaterial und Zementmörtel auf der andern Seite der Überdachung (A) herauskommen.

5. Mobile Fabrik gemäss dem Anspruch 1,
**dadurch gekennzeichnet,**
**dass** der Montagetisch (1) auf einem Lastwagen-Anhängerwagen (12) montiert ist und mit einem horizontalen Scharnier (13) versehen ist, mittels welchem der Arbeitstisch (1) aus einer vertikalen Transport- und Einfüllstellung in eine horizontale Arbeitstellung abgeklappt werden kann.

6. Mobile Fabrik gemäss dem Anspruch 5,
**dadurch gekennzeichnet,**
**dass** auf einem Lastwagen-Anhängerwagen (12) zwei Montagetische (1, 1'), die je auf einer Seite des Anhängerwagens (12) und um je ein entsprechendes horizontales Scharnier (13) aus einer Transport- und Einfüllstellung in eine Arbeitsstellung abgeklappt werden können.

7. Mobile Fabrik gemäss dem Anspruch 5 oder 6,
**dadurch gekennzeichnet,**
**dass** die Einfüll-Arbeitsstellung des Montagetisches auch seine Transportstellung auf dem Lastwagenanhänger (12) ist.

8. Mobile Fabrik gemäss dem Anspruch 1,
**dadurch gekennzeichnet,**
**dass** die Anlage verschiedene Arten von Arbeitstischen umfasst, wie:
- Montagetische für ebene Wandelemente (1, 1.1),
- Montagetische für Stützen und Pfeiler (1.2),
- Montagetische für Treppen (1.3),
- Andere Arten von Montagetischen für verschiedene Arten von Bauelementen (1.4).

9. Mobile Fabrik gemäss dem Anspruch 1,
**dadurch gekennzeichnet,**
**dass** unter der Überdachung (A) oder in ihrer unmittelbaren Nähe auch ein Lagerplatz für Ausgangsmaterialien (4) vorgesehen ist und ein Lagerplatz für fertiggestellte einzelne Bauelemente (20) aus Backsteinmaterial und Zementmörtel.
